# EUROPÄISCHE PATENTSCHRIFT

(11) **EP 0 178 513 B1**
(45) Veröffentlichungstag und Bekanntmachung des Hinweises auf die Patenterteilung: **15.06.1988**
(21) Anmeldenummer: 85112218.4
(22) Anmeldetag: 26.09.1985
(51) Int. Cl.: B22C 11/10

(54) **Verfahren und Formanlage zur maschinellen Herstellung horizontal geteilter, kastenloser Sandblock-Giessformen**
Method and moulding plant for machine made horizontally divided boxless sand moulds
Procédé et chantier de moulage pour la fabrication mécanique des mottes en sable divisées horizontalement

(30) Priorität: 15.10.1984 DE 3437702
(43) Veröffentlichungstag der Anmeldung: 23.04.1986
(73) Patentinhaber: Bühler, Eugen, Dipl.-Ing., D-8871 Burtenbach (DE)
(72) Erfinder: Bühler, Eugen, Dipl.-Ing., D-8871 Burtenbach (DE)
(74) Vertreter: Munk, Ludwig, Dipl.-Ing.

(56) Entgegenhaltungen:
- EP-A- 0 122 116
- DE-A- 2 924 114
- DE-A- 3 201 844
- DE-C- 3 339 620

## Beschreibung

Die Erfindung betrifft nach einem ersten Erfindungsgedanken ein Verfahren zur Herstellung horizontal geteilter, kastenloser Sandblock-Gießformen, deren Unterballen und Oberballen im Wechsel in derselben Formstation einer Vakuum-Formschießmaschine geformt werden, wobei zunächst ein Unterballen geformt, gewendet und aus der Formstation heraus in eine Kernsetzstation gefahren wird, aus der er nach der Bestückung mit Kernen wieder in die Formstation eingefahren und hierin mit einem inzwischen geformten Oberballen zugelegt wird, worauf die nun fertige Sandblock-Gießform gestrippt und auf eine Gießstrecke gefahren wird. Ein weiterer Erfindungsgedanke geht auf eine Formanlage zur Durchführung dieses Verfahrens, bestehend aus einer Vakuum-Formschießmaschine, in deren Formstation die Unterballen und Oberballen der Gießformen im Wechsel hergestellt werden, einer Kernsetzstation, einer Gieß- und Kühlstrecke, sowie einer Paletten-Rücklaufstrecke.

Ein Verfahren und eine Formanlage dieser Art sind aus der DE-C-33 39 620, die die Grundlage für die Fassung des Obergriffs des Anspruchs 1 bildet, bekannt. Die Erfindung stellt eine Weiterentwicklung dieses Standes der Technik dar, bei dem erstmals eine Einstation-Formschießmaschine zur wechselweisen Herstellung von Unter- und Oberballen Verwendung findet. Die bekannte Einstation-Formschießmaschine enthält einen Formrahmen, der aus einem Unter- und einem Oberkasten besteht, sowie einen in der Formstation wendbaren, hohlen Modellplattenträger, der durch eine horizontale Trennwand in zwei Kammern unterteilt und beidseitig mit den Modellplatten für Unter- und Oberballen belegt ist. Während der Herstellung der Unterform befindet sich der leere Oberkasten über dem Unterkasten und umgibt den an seinem unteren Ende durch einen Schieß- und Preßrost verschließbaren Sandbunker. Vor der anschließenden Herstellung der Oberform wird der Unterkasten mit dem darin enthaltenen Unterballen aus der Formstation herausgefahren, dabei gewendet und auf einer Kerneinlegestation abgesetzt, von der er nach dem Abheben der Oberform von der Modellplatte und nach deren Ausfahren wieder in die Formstation zurückgefahren wird. Darin wird sodann der Oberkasten auf den Unterkasten abgesenkt und die dabei zugelegte Form gestrippt und anschließend auf eine Gieß- und Kühlstrecke ausgefahren.

Obwohl bei dieser Formmaschine bereits eine niedrige Bauhöhe angestrebt worden ist, konnte dieses Ziel, bedingt durch die in Start- und Endstellung vertikal übereinander angeordneten Maschinen-Formkästen und den erforderlichen Freiraum für die Wendebewegung des quaderförmigen beidseitig belegten Modellplattenträgers, doch noch nicht befriedigend erreicht werden. Auch reicht in manchen Fällen die für das Kernsetzen zur Verfügung stehende Zeit nicht aus, weil sie von der Herstellzeit der Oberform bestimmt wird.

Zwar könnte die Kernsetzzeit ohne Dehnung der Taktzeit für die Formung des Oberballens verlängert werden, wenn die dieser Formmaschine zugeordnete Kernsetzstation als Drehteller oder Karreebahn ausgebildet würde. Dann müßte aber bei dieser Formanlage die Anzahl der Unterkästen entsprechend der der Abstellplätze auf der Kernsetzstation vervielfacht werden, so daß die Investitionskosten erheblich stiegen.

Die Aufgabe der Erfindung ist es, die Nachteile des geschilderten Standes der Technik zu vermeiden und eine wirtschaftliche Herstellung von Oberballen und Unterballen in ein- und derselben Formstation zu erreichen, wobei nicht nur eine gegenüber der bekannten Anordnung noch niedrigere Bauhöhe der hierbei zum Einsatz kommenden Einstation-Formschießmaschine ermöglicht, sondern auch die Anzahl der benötigten Maschinen-Formkästen weitestgehend reduziert und dennoch die Voraussetzungen dafür geschaffen werden sollen, daß bei Bedarf die Kernsetzzeit verlängert werden kann, ohne die Taktzeit der Formanlage ausdehnen zu müssen. Weiter sollen die Voraussetzungen dafür geschaffen werden, die Ballenhöhe der Gießformen der jeweiligen Modellhöhe optimal anpassen zu können, um bei häufig wechselndem Formprogramm einen möglichst niedrigen Sandverbrauch und niedrigen Energieaufwand zum Formentransport zu erreichen.

Die verfahrensmäßige Lösung dieser Aufgabe besteht darin, daß jeder Unterballen nach dem Wenden auf eine mit Zentriereinrichtungen versehene Ballen-Transporteinrichtung abgesetzt und vor dem Ausfahren aus der Formstation aus dem Maschinenformkasten der Vakuum-Formschießmaschine gestrippt wird und daß der zugehörige Oberballen in demselben Maschinen-Formkasten wie der Unterballen geformt wird.

Die vorrichtungmäßige Lösung der obengenannten Aufgabe besteht darin, daß die Vakuum-Formschießmaschine mit nur einem maschinenfesten, um eine horizontale Achse wendbaren Formkasten ausgerüstet ist, in dem sowohl die Unterballen als auch die Oberballen geformt werden und der vor dem Ausfahren des jeweiligen Ballens aus der Formstation gestrippt wird.

Diese Maßnahmen stellen sicher, daß für die wechselweise Herstellung von Oberballen und Unterballen lediglich ein Maschinen-formkasten erforderlich ist, was nicht nur eine niedrige Bauhöhe der Formschießmaschine, sondern auch einen einfachen und mit geringen Investitionen zu verwirklichenden Aufbau ergibt.

Diese Maßnahmen nach den Ansprüchen 2 bis 4 und 6 bis 15 stellen vorteilhafte Weiterbildungen der oben angegebenen, übergeordneten Lösung dar. Die Maßnahmen der Ansprüche 6 bis 9 dienen dabei vor allem der Verwirklichung einer besonders niedrigen Bauhöhe der Formschießmaschine. Die Maßnahmen der Ansprüche 2 sowie 10 und 11 ermöglichen die Einsparung von Formsand und Transportenergie, während die Maßnahmen gemäß den weiteren Ansprüchen 3 und 4 sowie 12 bis 15 vor allem eine wirtschaftliche Ausdehnung der Kernsetzzeit bei kernreichem Guß ermöglichen.

Nachstehend wird ein Ausführungsbeispiel einer erfindungsgemäßen Formanlage anhand der Zeichnung näher erläutert.

In der Zeichnung zeigen :
Figur 1 eine Seitenansicht einer erfindungsgemäßen Vakuum-Formschießmaschine und
Figur 2 eine Draufsicht auf eine Formanlage, in die die Vakuum-Formschießmaschine gemäß Figur 1 integriert ist.

Die in Figur 1 in verschiedenen möglichen Arbeitsstellungen gezeigte Vakuum-Formschießmaschine 1 hat vier Führungssäulen 2, an denen der Tragrahmen 3 für einen Sandbunker 5 und der Tragrahmen 4 für einen Maschinen-Formkasten 6 mittels Hydraulikzylinder 3a bzw. 4a vertikal verstellbar sind. Der Tragrahmen 4 hat eine Wendeeinrichtung 7, um den Maschinen-Formkasten 6 um eine horizontale Achse wenden zu können.

Der Sandbunker 5 ist an seiner Unterseite mit einem verschließbaren Schieß- und Preßrost 8 versehen, der solche Außenabmessungen hat, daß er in den Formkasten 6 eintauchen kann.

Auf der Grundplatte 9 ist ein Formtisch 10 fest angebracht, der auf seiner Tischfläche Zentrierungen 11 für Transport-Paletten 12 und flache hohle Modellplattenträger 13 hat. Er ist mit Anschlüssen 23 für eine Vakuu- und eine Druckluftquelle 24 versehen, die über eine Ventilsteuerung mit dem Hohlraum im Modellplattenträger in Wirkverbindung treten können, der durch Dichtungen 13a gegenüber dem Formtisch 10 abgedichtet sein kann. Umgeben ist der Formtisch von zwei vertikal verstellbaren Transportrollen-Einrichtungen 14 und 15, die den Zu- und Abtransport der Paletten und Modellplattenträger in verschiedene Richtungen ermöglichen.

Zur Formmaschine 1 gehört eine Modellplatten-Wechseleinrichtung 16 (Fig. 2), mit der alternierend die beiden Modellplattenträger mit den Modellplatten für Unterballen und Oberballen in die Formstation gebracht werden können. Weiter ist der Formmaschine 1 eine Kernsetzstation 17 zugeordnet, die im dargestellten Fall als Drehtisch ausgebildet ist, aber auch als Karreebahn ausgebildet sein könnte.

Zur Formanlage gehört weiter eine Vorrats-, Gieß- und Kühlstrecke 18 mit einer Umlaststation 19, einer Gießstation 20 und einer Auspackstation 21, an die eine Paletten-Rücklaufstrecke 22 für die von den Sandblock-Gießformen befreiten Paletten zur Formmaschine 1 anschließt.

Zur Herstellung der Gießformen wird zunächst der Modellplattenträger 13 mit dem Unterballenmodell über den Formtisch 10 geschoben und darauf abgesenkt, wobei er mittels der Zentrierungen 11 genau ausgerichtet und sein Hohlraum mit dem Vakuum- und Druckluftanschlüssen im Formtisch dicht verbunden wird. Sodann werden die Tragrahmen 3 und 4 von der Steuereinrichtung 23 gesteuert, soweit abgesenkt, bis der Maschinen-Formkasten 6 mit Dichtungen 6a auf dem Modellplattenträger 13 aufliegt und der Schießrost 8 bis auf ein durch die Modellhöhe vorgegebenes Maß in den Formkasten 6 eintaucht. Nun wird der Schießrost geöffnet und über durch die Steuerungseinrichtung 25 gesteuerte Ventile 26 ruckartig ein Unterdruck im Formtisch 10 erzeigt, der sich durch den hohlen Modellplattenträger und mit Sandfiltern abgedichtete Luftkanäle in Modellplatte, Modell und Modellplattenträger-Oberseite in den Formkasten fortpflanzt und den Formsand in diesen einschießen läßt. Der dabei verdichtete Formsand kann sodann durch weiteres Eintauchen des inzwischen in Schließstellung gefahrenen Schießrostes nachgepreßt werden. Bei Verwendung eines Schießrostes mit hohlen Roststäben und Luftdüsen kann aber auch eine pneumatische Nachverdichtung durch Luftstoß-Impuls erfolgen.

Nun werden der Tragrahmen 3 mit Sandbunker 5 und Tragrahmen 4 mit dem den Unterballen enthaltenden Formkasten 6 nach oben gefahren, und zwar so weit, bis der erforderliche Freiraum für den Wendevorgang des Formkastens 6 erreicht ist. Der Abhebevorgang des Ballens vom Modell kann erforderlichenfalls durch Einblasen von Druckluft in den Hohlraum des Modellplattenträgers 13 unterstützt werden, nachdem die Leitung zur Vakuumquelle wieder geschlossen worden ist.

Der Modellplattenträger 13 wird nun aus der Formstation ausgefahren, der Formkasten mittels der Wendeeinrichtung 7 um 180° gewendet und eine Transport-Palette 12 mittels der Transportrollen-Einrichtung 15, die dazu gegenüber der Transportrollen-Einrichtung 14 angehoben wird, eingefahren, auf den Formtisch abgesenkt und mittels der Zentrierungen 11 exakt positioniert. Nunmehr wird der Tragrahmen 4 mit Formkasten 6 abgesenkt und der gewendete Unterballen auf der Palette 12 abgesetzt. Durch weiteres Absenken des Tragrahmens 4 in die in der rechten Hälfte der Figur 1 gestrichelt dargestellte Position wird der Formkasten vom Unterballen gestrippt.

Anschließend wird die Transportrollen-Einrichtung 15 wieder angehoben und der Unterballen auf der dabei vom Formtisch 10 abgehobenen Palette 12 in eine Kernsetzstation 17 ausgefahren. Danach wird der Tragrahmen 4 mit dem Formkasten 6 wieder in die Ausgangsposition hochgefahren.

Bei Verwendung einer Kernsetzstation mit mehreren Unterballen-Stellplätzen werden die vorstehend beschriebenen Arbeitsgänge so oft wiederholt, bis alle Stellplätze mit einem Unterballen belegt sind. Danach erfolgt alternierend die Herstellung von Ober- und Unterballen.

Dazu wird der Modellplattenträger mit der Oberballen-Modellplatte in die Formstation eingefahren und der Oberfallen durch Vakuum-Schießen auf die vorstehend beschriebene Weise hergestellt. Der Formkasten 6 mit dem verdichteten Oberballen wird allerdings nicht gewendet, sondern auf einen inzwischen auf der Transport-Palette 12 aus der Kernsetzstation 17 in die Formstation eingefahrenen und darin zentrierten, mit Kernen bestückten Unterballen abgesetzt. Bei kleineren Ballen-Abmessungen kann der Formkasten 6 durch weiteres Absenken in die bereits erwähnte gestrichelt dargestellte Position von der zugelegten Gießform gestrippt werden. Bei größeren Gießformen, bei denen der Rückfeder-Effekt des verdichteten Formsandes ein merkliches Wachsen des Unterballens bewirkt, kann es zweckmäßig sein, den Formkasten 6 vom Oberballen nach oben zu strippen, um ein Abschaben des Sandes von den Seitenflächen des Unterballens beim Durchtauchen des Formkastens zu vermeiden. Dazu wird der Sandbunker mittels des Tragrahmens so weit abgesenkt, bis sein geschlossener Rost 8 auf die Oberseite des auf den U nterballen aufliegenden Oberballens kommt. Unter Gegenhalten des Rostes 8 wird der Tragrahmen 4 sodann hochgefahren und der Formkasten 6 gestrippt.

Danach wird die Transportrollen-Einrichtung 14 angehoben und die fertige Sandblock-Gießform auf die Vorrats-, Gieß- und Kühlstrecke 18 ausgefahren, und ein neuer Formzyklus kann beginnen. Am Ende einer Formserie werden dann nur noch die der Anzahl der Unterballen auf der Kernsetzstation vorhandenen Oberballen geformt, damit keine überzähligen Ballen in der Formstation oder Kernsetzstation ausgeschlagen zu werden brauchen. Die einzelnen Arbeitsgänge laufen dabei nach einer von der Steuereinrichtung 25 vorgegebenen Taktfolge ab, wobei für den vorstehend genannten Zweck eine Überbrückungsschaltung vorgesehen sein kann.

Die Vorrats-, Gieß- und Kühlstrecke 18 ist zweckmäßig nach Art der in der Internationalen Anmeldung nach PCT WO 81/02698 beschriebenen Anlage aufgebaut und besitzt eine Umlenkung 19, eine Gießstation 20 und eine Auspackstation 21. Ergänzend dazu ist eine an die Auspackstation 21 anschließende gesonderte Paletten-Rücklaufstrecke 22 zur Formmaschine 1 vorgesehen, auf der die leeren, mechanisch abgebürsteten Transport-Paletten direkt in die Formstation der Formmaschine 1 gefahren werden.

## Patentansprüche

1. Verfahren zur Herstellung horizontal geteilter kastenloser Sandblock-Gießformen, deren Unterballen und Oberballen im Wechsel in derselben Formstation einer Vakuum-Formschießmaschine geformt werden, wobei zunächst ein Unterballen geformt, gewendet und aus der Formstation heraus in eine Kernsetzstation gefahren wird, aus der er nach der Bestückung mit Kernen wieder in die Formstation eingefahren und darin in einem inzwischen geformten Oberballen zugelegt wird, woraufhin die nun fertige Sandblock-Gießform gestrippt und auf eine Gießstrecke gefahren wird, dadurch gekennzeichnet, daß jeder Unterballen nach dem Wenden auf eine mit Zentriereinrichtungen versehene Ballen-Transporteinrichtung abgesetzt und vor dem Ausfahren aus der Formstation aus dem Maschinen-Formkasten der Vakuum-Formschießmaschine gestrippt wird, und daß der zugehörige Oberballen in demselben Maschinen-Formkasten wie der Unterballen geformt wird.

2. Verfahren nach Anspruch 1, dadurch gekennzeichnet, daß die Höhe der Ballen mit der jeweiligen Modellhöhe abgestimmt wird.

3. Verfahren nach den Ansprüchen 1 oder 2, dadurch gekennzeichnet, daß die Unterballen durch eine mehrere Ballenstandplätze aufweisende Kernsetzstation gefahren werden.

4. Verfahren nach Anspruch 3, dadurch gekennzeichnet, daß zu Beginn einer Formserie nur eine der Anzahl der Ballenstandplätze der Kernsetzstation entsprechende Anzahl Unterballen und am Ende der Formserie nur eine entsprechende Anzahl Oberballen geformt werden.

5. Formanlage zur Herstellung horizontal geteilter kastenloser Sandblock-Gießformen, bestehend aus einer Vakuum-Formschießmaschine, in deren Formstation die Unterballen und Oberballen der Gießformen im Wechsel hergestellt werden, einer Kernsetzstation, einer Gieß- und Kühlstrecke, sowie einer Paletten-Rücklaufstrecke, dadurch gekennzeichnet, daß die Vakuum-Formschießmaschine (1) mit nur einem maschinenfesten, um eine horizontale Achse wendbaren Formkasten (6) ausgerüstet ist, in dem sowohl die Unterballen als auch die Oberballen geformt werden und der vor dem Ausfahren des jeweiligen Ballens aus der Formstation gestrippt wird.

6. Formanlage nach Anspruch 5, dadurch gekennzeichnet, daß die Vakuum-Formschießmaschine (1) einen feststehenden Formtisch (10) hat, der mit Zentriereinrichtungen (1) für eine Ballen-Transporteinrichtung (12) und einen Modellplattenträger (13) versehen ist.

7. Formanlage nach Anspruch 5 oder 6, dadurch gekennzeichnet, daß die Vakuum-Formschießmaschine (1) mit zwei Modellplattenträgern (13) ausgerüstet ist, die einseitig mit je einer Modellplatte belegbar und zwischen einer Position in der Formstation und einer Position außerhalb der Formmaschine verfahrbar sind.

8. Formanlage nach Anspruch 7, dadurch gekennzeichnet, daß die Unterseite der Modellplattenträger (13) über Dichtungen (13a) mit einer Vakuum- und/oder einer Druckluftquelle im Formtisch (10) verbindbar ist.

9. Formanlage nach wenigstens einem der Ansprüche 5 bis 8, dadurch gekennzeichnet, daß der Formtisch (10) von zwei vertikal verstellbaren Transportrollen-Einrichtungen (14, 15) umgeben ist.

10. Formanlage nach wenigstens einem der Ansprüche 5 bis 9, dadurch gekennzeichnet, daß die Vakuum-Formschießmaschine (1) einen durch einen Schieß- und Preßrost (8) unten abgeschlossenen vertikal verstellbaren Sandbunker (5) aufweist, der mit einer Einrichtung zur freien Wähl- und Einstellbarkeit der Höhe des Schießrostes bei Schußstellung über dem Formtisch (10) versehen ist.

11. Formanlage nach Anspruch 10, dadurch gekennzeichnet, daß die Höhe des Schieß- und Preßrostes (8) bei Schußstellung für Unterballen und Oberballen getrennt wähl- und einstellbar ist.

12. Formanlage nach wenigstens einem der Ansprüche 5 bis 11, dadurch gekennzeichnet, daß die Kernsetzstation (17) mehrere Standplätze für die Unterballen aufweist.

13. Formanlage nach Anspruch 12, dadurch gekennzeichnet, daß die Kernsetzstation (17) als Drehtisch ausgebildet ist.

14. Formanlage nach Anspruch 12, dadurch gekennzeichnet, daß die Kernsetzstation als Karreebahn ausgebildet ist.

15. Formanlage nach den Ansprüchen 12 bis 14, dadurch gekennzeichnet, daß die Vakuum-Formschießmaschine (1) mit einer Taktfolge-Steuerung ausgerüstet ist, die eine Überbrückungsschaltung zum wahlweisen Formen von ausschließlich Unterballen oder Oberballen hat.

## Claims

1. A method for the production of horizontally divided flaskless block molds of foundry sand by alternately and successively molding a drag as one mold component and a cope as a further mold component in a vacuum blow mold making machine, wherein firstly a drag is molded in a mold making station, inverted and removed from said mold making station into a core insertion station, and then returned to said mold making station and united with a cope since produced therein and whereafter the mold is stripped, and moved to a casting line, characterized in that each drag after inversion is placed on a mold component transporting device having aligning means and prior to removal from the mold making station has the flask of said machine stripped therefrom, said flask being unsed for producing both such drags and such copes.

2. The method as claimed in claim 1 characterized in that the height of such mold components is matched to the height of patterns used for producing them.

3. The method as claimed in claim 1 or 2 characterized in that such drags are moved through a core insertion station having a plurality of positions at which drags may be deposited.

4. The method as claimed in claim 3, characterized in that in a preliminary stage of producing molds only a number of drags is produced equal the capacity of said insertion station and that in a end stage of producing molds only a number of copes is produced equalling the number of drags initially produced.

5. A mold making plant for the production of horizontally divided flaskless molds from foundry sand, comprising a vaccum blow mold making machine in the molding station of which drags and copes as mold components in alternate succession are produced, a core insertion station, a casting and cooling line and a palette return line, characterized in that the mold blowing machine (1) is comprising a mold flask (6) attached to it and able to be inverted about a horizontal axis in which mold flask drags and copes are produced and which flask is stripped from such mold components before removal thereof from the machine.

6. The plant as claimed in claim 5 characterized in that the mold making machine comprises a stationary mold table (10) having positioning means (1) for mold component transport means (12) and a pattern plate carrier (13).

7. The plant as claimed in claim 5 or 6 characterized in that the mold blowing machine (1) comprises two pattern plate supports (13), each adapted to be fitted with a respective pattern plate on one side thereof and to be shifted between a position in said mold making station and a position outside the mold making machine.

8. The plant as claimed in claim 7 characterized in that the lower side of said pattern plate carrier (13) is connectable by sealing means (13a) with vaccum and/or pressure means, located in said table (10).

9. The plant as claimed in anyone of the claims 8 characterized in that two vertically shiftable conveyor roller sets (14, 15) are placed around said mold table (10).

10. The plant as claimed in anyone of the claims 5-9 characterized in that the vacuum mold blowing machine (1) comprises a vertically movable sand bin (5) with a blowing and closing grid (8) at a lower end thereof which sand bin has means for freely selecting the height of the grid in a blowing position thereof over the mold table (10).

11. The plant as claimed in claim 10 characterized in that the height of the blowing and pressing grid (8) in a blowing position thereof may be freely selected independently for drags and copes.

12. The plant as claimed in anyone of the claims 5-11 characterized in that the core insertion station (17) comprises a plurality of rests for simultaneously holding a plurality of drags.

13. The plant as claimed in claim 12 characterized in that the core insertion station (17) is built by a turntable.

14. The plant as claimed in claim 12 characterized in that the core insertion station (17) is built by a conveyor adapted to convey mold parts along the four sides of a rectangle.

15. The plant as claimed in claims 12-14 characterized in that the mold making machine (1) comprises a stroke sequence controller as part of which has a shunt circuit for overriding it and producing exclusively drags or copes.

## Revendications

1. Procédé pour fabriquer des moules de coulée en blocs de sable, dépourvus de châssis et divisés horizontalement, dont les blocs inférieurs et les blocs supérieurs sont moulés en alternance dans la même station de moulage d'une machine à mouler à soutirage par le vide, dans lequel un bloc inférieur est tout d'abord moulé, puis retourné et transféré de la station de moulage à une station de pose de noyaux d'où, après avoir été muni de noyaux, il est ramené dans la station de moulage et ajouté à un bloc supérieur moulé entre-temps dans cette station, après quoi le moule en sable terminé est démoulé et transporté sur une ligne de moulage, caractérisé en ce que chaque bloc inférieur, après retournement, est déposé sur un dispositif de transfert des blocs pourvu d'organes de centrage et, avant de sortir de la station de moulage, est dégagé du châssis de moulage incorporé à la machine à mouler à soutirage par le vide, et en ce que le bloc supérieur correspondant est moulé dans le même châssis de moulage que le bloc inférieur.

2. Procédé selon la revendication 1, caractérisé en ce que la hauteur des blocs est accordée avec celle des modèles respectifs.

3. Procédé selon la revendication 1 ou 2, caractérisé en ce que les blocs inférieurs traversent une station de pose de noyaux comportant plusieurs places pour les blocs.

4. Procédé selon la revendication 3, caractérisé en ce que, au début d'une série de moules, on . moule uniquement un nombre de blocs inférieurs correspondant au nombre des places dans la station de pose de noyaux et, à la fin de la série de moules, on moule uniquement un nombre correspondant de blocs supérieurs.

5. Installation de moulage pour fabriquer des moules de coulée en blocs de sable, dépourvus de châssis et divisés horizontalement, comportant une machine à mouler à soutirage par le vide ayant une station de moulage dans laquelle les blocs inférieurs et les blocs supérieurs des moules de coulée sont fabriqués en alternance, une station de pose de noyaux, une ligne de coulée et de refroidissement, ainsi qu'une ligne de retour de palettes, caractérisée en ce que la machine à mouler à soutirage par le vide (1) est équipée d'un seul châssis de moulage (6) monté sur la machine et agencé pour se retourner autour d'un axe horizontal, châssis dans lequel sont moulés aussi bien les blocs inférieurs que les blocs supérieurs et qui est dégagé du bloc respectif avant que celui-ci quitte la station de moulage.

6. Installation selon la revendication 5, caractérisée en ce que la machine à mouler à soutirage par le vide (1) comporte une table fixe de moulage (10) qui est pourvue d'organes de centrage (11) pour un dispositif de transport des blocs (12) et pour un support de plaque-modèle (13).

7. Installation selon la revendication 5 ou 6, caractérisée en ce que la machine à mouler à soutirage par le vide (1) est équipée de deux supports de plaque-modèle (13) qui peuvent être garnis chacun d'une plaque-modèle d'un côté et qui sont mobiles entre une position dans la station de moulage et une position à l'extérieur de la machine à mouler.

8. Installation selon la revendication 7, caractérisée en ce que la face inférieure des supports de plaque-modèle (13) se raccorde par des joints d'étanchéité (13a) à une source de vide et/ou d'air comprimé dans la table de moulage (10).

9. Installation selon au moins l'une des revendications 5 à 8, caractérisée en ce que la table de moulage (10) est entourée par deux dispositifs de rouleaux transporteurs (14, 15) réglables verticalement.

10. Installation selon au moins l'une des revendications 5 à 9, caractérisée en ce que la machine à mouler à soutirage par le vide (1) comporte une trémie à sable (5) mobile verticalement et fermée à sa base par une grille de soutirage et de pressage (8), cette trémie étant équipée d'un dispositif pour sélectionner et régler librement la hauteur de la grille de soutirage en position de soutirage au-dessus de la table de moulage (10).

11. Installation selon la revendication 10, caractérisée en ce que la hauteur de la grille de soutirage et de pressage (8) en position de soutirage peut être sélectionnée et réglée séparément pour les blocs inférieurs et pour les blocs supérieurs.

12. Installation selon au moins l'une des revendications 5 à 11, caractérisée en ce que la station de pose de noyaux (17) comporte plusieurs places pour les blocs inférieurs.

13. Installation selon la revendication 12, caractérisée en ce que la station de pose de noyaux (17) est formée par une table tournante.

14. Installation selon la revendication 12, caractérisée en ce que la station de pose de noyaux est formée par un circuit en carré.

15. Installation selon l'une des revendications 12 à 14, caractérisée en ce que la machine à mouler à soutirage par le vide (1) est équipée d'une commande cadencée comportant un commutateur de répétition pour choisir de mouler exclusivement des blocs inférieurs ou supérieurs.
